# EUROPÄISCHE PATENTANMELDUNG

(11) **EP 2 154 324 A2**
(43) Veröffentlichungstag der Anmeldung: **17.02.2010**
(21) Anmeldenummer: 09010139.5
(22) Anmeldetag: 06.08.2009
(51) Int. Cl.: E06B 9/15, E06B 9/17

(54) **Endstück mit Gelenkfunktion für Rolladenprofile und Rolladen**

(30) Priorität: 12.08.2008 DE 102008038694
(71) Anmelder: Ernst Friedrich Heuer GmbH, 73278 Schlierbach (DE)
(72) Erfinder: Funke, Peter, 73230 Kirchheim (DE)
(74) Vertreter: Hellwig, Tillmann Johannes

(57) **Zusammenfassung**

ES wird ein Rollladen mit Rollladenprofilen (1) und Rollladenendstücken (11) vorgeschlagen, bei dem die Rolladenendstücke (11) eine gelenkige Verbindung (13, 15) aufweisen, so dass die daran befestigten Rollladenprofile (1) spielfrei miteinander verbunden sind.

## Beschreibung

Rolläden sind seit vielen Jahren am Markt für die verschiedensten Anwendungen, wie zum Beispiel Möbel oder Sonderfahrzeuge, erhältlich. Diese Rolläden werden aus einer Vielzahl von benachbart angeordneten und formschlüssig miteinander verbundenen Rolladenprofilen zusammengesetzt. Üblicherweise werden diese Rolladenprofile aus Aluminium durch Strangpressen hergestellt.

Diese prismatischen Strangpressprofile weisen an einem ersten Ende eine Kammer und an einem zweiten Ende einen Haken auf. Um die gelenkige und formschlüssige Verbindung zwischen zwei benachbarten Rolladenprofilen herzustellen, wird der Haken eines Rolladenprofils in die Kammer des nächsten Profils eingeschoben. Dadurch bilden der Haken eines ersten Profils und die Kammer eines benachbarten Profils ein Gelenk, so dass der Rolladen aufgerollt werden kann.

Zwischen dem Haken und der Kammer ist ein gewisses Spiel vorhanden, um auch unter ungünstigen Bedingungen die Funktion des Rolladens zu gewährleisten. Außerdem sind der Formgebung von Haken und Kammer fertigungstechnische Grenzen gesetzt.

Durch dieses Spiel verursachen das Aufrollen oder das Abrollen des Rolladens ein unerwünschtes Geräusch. Aus dem Stand der Technik ist es bekannt, zwischen Haken und Kammer eine Kunststoffgelenkdichtung in Form eines dünnen, lang gezogenen Kunststoffprofils in die Kammer einzulegen. Dadurch wird der direkte Kontakt zwischen der Kammer und dem Haken verhindert und in Folge dessen die Ggeräuschentwicklung vermindert. Allerdings ist auch diese Lösung hinsichtlich der Geräuschentwicklung noch nicht zufriedenstellend.

Die herkömmlichen Rolläden werden durch so genannte Endstücke, die meist aus Kunststoff hergestellt werden, an ihren Seiten abgeschlossen. Diese Endstücke dienen einerseits dazu, eine Führung des Rolladens in den zugehörigen Führungsschienen zu gewährleisten. Des Weiteren sorgen sie dafür, dass sich die Rolladenprofilen in Längsrichtung nicht gegeneinander verschieben können.

Der Erfindung liegt die Aufgabe zugrunde, ein Rolladenendstück und einen Rolladen mit nochmals verbesserten Eigenschaften, insbesondere einer verringerten Geräuschentwicklung bei der Betätigung des Rolladens und einer präziseren Führung beziehungsweise Positionierung der Rolladenprofile zueinander zu erreichen.

Diese Aufgabe wird erfindungsgemäß bei einem Endstück für einen Rolladen mit einem ersten Ende und mit einem zweiten Ende dadurch gelöst, dass an dem ersten Ende des Endstücks ein Gelenkkopf ausgebildet ist und dass an dem zweiten Ende des Endstücks eine Gelenkpfanne ausgebildet ist.

Durch die erfindungsgemäße Ausbildung eines Gelenkkopfs und einer Gelenkpfanne ist es möglich, eine gelenkige Verbindung zwischen zwei benachbart angeordneten Endstücken herzustellen. Diese gelenkige Verbindung ist spielfrei beziehungsweise nahezu spielfrei ausgeführt. Dadurch wird eine Relativbewegung der mit den erfindungsgemäßen Endstücken verbundenen Rolladenprofilen unterbunden, so dass es nicht zur Berührung der Rolladenprofile kommt. Infolgedessen wird auch die Geräuschbildung im Bereich der Rolladenprofile wirkungsvoll unterbunden. Da die Endstücke üblicherweise aus Kunststoff hergestellt werden und daher selbst kein Geräusch verursachen, verursachen auch die Endstück beim Aufrollen des Rolladens kein Geräusch.

Ein weiterer Vorteil der erfindungsgemäßen Endstücke ist darin zu sehen, dass durch die präzise Positionierung der Endstück zueinander und infolgedessen auch der mit diesen formschlüssig verbundenen Rolladenprofile ein hochwertiges Erscheinungsbild des Rolladens erreicht wird, weil die Nuten beziehungsweise Fugen zwischen benachbarten Rolladenprofilen besonders gleichmäßig sind. Auch die Ebenheit des Rolladens wird durch die erfindungsgemäße gelenkige Verbindung zwischen den Rolladenendstücken verbessert. Auch dies trägt zu einem hochwertigen Erscheinungsbild des erfindungsgemäßen Rolladens bei.

In weiterer vorteilhafter Ausgestaltung der Erfindung ist vorgesehen, dass die Gelenkpfanne als Vertiefung mit einem mindestens bereichsweise kreissegmentförmigen Querschnitt ausgebildet ist. Dadurch ergibt sich ein eindeutiger und präzise definierter Drehpunkt des Gelenks, was die zuvor genannten positiven Eigenschaften des erfindungsgemäßen Rolladenendstücks weiter fördert.

In weiterer vorteilhafter Ausgestaltung der Erfindung ist vorgesehen, dass der Gelenkkopf einen kreissegmentförmigen Querschnitt aufweist. Der Durchmesser dieses Kreissegments entspricht vorteilhafterweise dem Durchmesser der Gelenkpfanne, so dass sich eine spielfreie Gelenkverbindung zwischen zwei benachbarten Rolladenendstücken ergibt.

Um das erfindungsgemäße Rolladenendstück mit dem zugehörigen Rolladenprofil verbinden zu können, sind an dem Rolladenendstück Verbindungsmittel, insbesondere in Form eines im Wesentlichen prismatischen Zapfens, ausgebildet. Dieser Zapfen ist formschlüssig in das Rolladenprofil eines Rolladens einschiebbar.

Als besonders geeignet für die erfindungsgemäßen Endstücke hat sich POM erwiesen. Dieser Kunststoff hat die gewünschten Festigkeitseigenschaften. Außerdem sind Eigendämpfung und Gleiteigenschaften sehr gut. Gute Gleiteigenschaften sind deshalb wünschenswert, weil die Endstück gleichzeitig auch als Führungsmittel des Rolladens in einer Führungsschiene dienen.

Die eingangs genannte Aufgabe wird ebenfalls gelöst durch einen Rolladen umfassend eine Vielzahl von Rolladenprofilen, wobei die Rolladenprofile formschlüssig und gelenkig miteinander verbunden sind, und wobei an den Enden der Rolladenprofile jeweils ein Rolladenendstück angeordnet ist, dadurch gelöst, dass das Rolladenendstück ein Rolladenendstück nach einem der vorhergehenden Ansprüche ist.

In weiterer vorteilhafter Ausgestaltung des erfindungsgemäßen Rolladens ist der Abstand der Drehpunkte zweier benachbarter Rolladenprofile gleich dem Abstand der Drehpunkte zweier benachbarter Rolladenendstücke nach einem der vorhergehende Ansprüche.

Dadurch wird sichergestellt, dass die Drehbewegung zwischen den Rolladenprofilen ausschließlich durch die gelenkige und spielfreie Verbindung zwischen den Rolladenendstücken geführt wird und infolgedessen der Haken und die Kammer der Rolladenprofile nicht miteinander in Kontakt kommen. In Folge dessen wird die Geräuschbildung beziehungsweise das Klappern der benachbarten Rolladenprofile wirkungsvoll unterdrückt, da es keinen direkten metallischen Kontakt mehr zwischen zwei benachbarten Rolladenprofilen gibt. In manchen Ausgestaltungen beziehungsweise bei manchen Abmessungen der Rolladenprofile ist es sogar möglich, auf Kunststoffgelenkdichtungen in der Kammer der Rolladenprofile zu verzichten. Dadurch werden Kosten vermieden.

Um eine möglichst sichere und präzise Fixierung der erfindungsgemäßen Endstücke in den Rolladenprofilen zu ermöglichen, ist weiter vorgesehen, dass mindestens eine Bereich des Rolladenprofils mit den Verbindungsmitteln der Rolladenendstücke zusammenwirkt. Durch eine speziell auf die Anforderungen der formschlüssigen Verbindung zwischen Rolladenendstücken und Rolladenprofilen ausgerichtete Gestaltung dieses Bereichs kann eine sehr sichere und präzise Fixierung der Rolladenendstücke an den Rolladenprofilen erreicht werden.

Weitere Vorteile und vorteilhafte Ausgestaltungen der Erfindung sind der nachfolgenden Zeichnung, deren Beschreibung und den Patentansprüchen entnehmbar. Alle in der Zeichnung, deren Beschreibung und den Patentansprüchen offenbarten Merkmale können sowohl einzeln als auch in beliebiger Kombination miteinander erfindungswesentlich sein.

In der Zeichnung zeigen:
- Figur 1: mehrere gelenkig miteinander verbundene Rolladenprofile nach dem Stand der Technik,
- Figur 2: erfindungsgemäße Rolladenendstücke,
- Figur 3: eine Zusammenschau von Rolladenpfrofilen und erfindungsgemäßen Rolladenendstücken und
- Figur 3: verschiedene Ansichten eines erfindungsgemäßen Rolladenendstücks.

### Beschreibung der Ausführungsbeispiele

In Figur 1 sind mehrere gelenkig verbundene Rolladenprofile 1 in einer Seitenansicht dargestellt. Die Rolladenprofile 1 sind als prismatisches Strangpressprofil ausgeführt. An einem ersten Ende ist ein Haken 3 ausgebildet. An einem zweiten Ende des Rolladenprofils ist eine Kammer 5 ausgebildet. Der Haken 3 und die Kammer 5 sind so dimensioniert und gestaltet, dass erstens der prismatische Haken 3 in die Kammer 5 eingeschoben werden kann und die Kammer 5 und der Haken 3 eine gelenkige Verbindung herstellen. Die Drehpunkte zweier benachbarter Gelenke sind in Figur 1 mit dem Bezugszeichen 7 bezeichnet. Der Abstand zwischen zwei benachbarten Drehpunkten ist mit S₁ bezeichnet. Es versteht sich von selbst, dass beliebig viele Rolladenprofile aneinander gereiht werden können und sich der Abstand S₁ regelmäßig wiederholt. Eine Rolladengelenkdichtung trägt das Bezugszeichen 8.

Zwischen der Kammer 5 und dem Haken 3 ist ein Bereich 9 des Rolladenprofils 1 so ausgebildet, dass es zur formschlüssigen Aufnahme eines von Verbindungsmitteln eines nicht dargestellten Rolladenendstücks dient. In Figur 2 sind mehrere erfindungsgemäße Rolladenendstücke 11 in einer Seitenansicht dargestellt. Die Rolladenendstücke 11 weisen an ihrem ersten Ende einen Gelenkkopf 13 und an ihrem zweiten Ende eine Gelenkpfanne 15 auf. Die Gelenkpfanne 15 ist als Vertiefung mit bevorzugt kreissegmentförmigem Querschnitt ausgebildet. Entsprechendes gilt für den Gelenkkopf 13, der ebenfalls einen kreissegmentförmigen Querschnitt aufweist, wobei der Durchmesser der Kreissegmente von Gelenkpfanne 15 und Gelenkkopf 13 in aller Regel gleich ist. Dadurch wird eine spielfreie gelenkige Verbindung zwischen den Rolladenendstücken 11 gewährleistet. Die Drehpunkte dieser gelenkigen Verbindung sind in Figur 2 mit dem Bezugszeichen 17 versehen. Der Abstand zwischen zwei benachbart angeordneten Drehpunkten 17 ist mit S₂ bezeichnet. Erfindungsgemäß ist nun vorgesehen, dass der Abstand S₂ der Drehpunkte 17 der Gelenke der Rolladenendstücke 11 und der Abstand S₁ der Drehpunkte 7 der Rolladenprofile 1 identisch ist. Da das erfindungsgemäße Gelenk bestehend aus dem Gelenkkopf 13 und der Gelenkpfanne 15 spielfrei ist, wird durch das erfindungsgemäße Gelenk in den Rolladenendstücken 11 eine präzise Führung beziehungsweise Positionierung benachbarter Rolladenprofile 1 gewährleistet. Es ist auch nicht mehr möglich, dass zwei benachbarte Rolladenprofile 1 beziehungsweise deren Haken 3 und deren Kammern 5 beim Auf- und Abwickeln in direkten Kontakt kommen. Infolgedessen wird das Klappern der Rolladenprofile 1 wirkungsvoll verhindert.

Dadurch dass die Rolladenendstück 11 relativ zueinander mit Hilfe des Gelenkkopfs 13 und der Gelenkpfanne 15 präzise und spielfrei zueinander positioniert sind und die Rolladenprofile 1 infolgedessen ebenfalls präzise und spielfrei zueinander positioniert sind, ergibt sich auch ein optisch ansprechendes und hochwertiges Erscheinungsbild eines erfindungsgemäßen Rolladens. Insbesondere ist durch die präzise Positionierung zweier benachbarter Rolladenendstücke 11 und der daran befestigten Rolladenprofile 1 gewährleistet, dass eine Fuge 18 zwischen zwei benachbarten Rolladenprofilen immer das gleiche Maß hat. Ein Versatz zweier benachbarter Rolladenprofile 1 ist auch in vertikaler Richtung wirkungsvoll unterbunden, so dass sich eine bessere Ebenheit eines mit erfindungsgemäßen Rolladenendstücken 11 ausgerüsteten Rolladens ergibt.

Figur 3 stellt einen Rolladen umfassend die Rolladenprofile 1 mit eingesetzten Rolladenendstücken 11 dar. Figur 3 ist somit eine Synthese der Figuren 1 und 2. Aus Gründen der Übersichtlichkeit wird auf Bezugszeichen weitgehend verzichtet und auf die Figuren 1 und 2 verwiesen.

In Figur 4 ist ein Ausführungsbeispiel eines erfindungsgemäßen Rolladenendstücks 11 in verschiedenen Ansichten dargestellt. Dabei werden, wie in den anderen Figuren auch, jeweils die gleichen Bezugszeichen verwendet. In Figur 4 sind die an den Rolladenendstücken 11 ausgebilden Verbindungsmittel in Form eines im Wesentlichen prismatischen Zapfens 19 gut zu erkennen. Der Zapfen 19 ist orthogonal an dem Rolladenendstück 11 angeordnet. Diese Zapfen 19 sind im Querschnitt so gestaltet, dass sie in den Bereich 9 der Rolladenprofile 1 seitlich einschiebbar sind. Dadurch ergibt sich eine formschlüssige und spielfreie zwischen den Rolladenendstücken 11 und den Rolladenprofilen 1.

## Patentansprüche

1. Endstück für einen Rolladen, mit einem ersten Ende und mit einem zweiten Ende, **dadurch gekennzeichnet, dass** an dem ersten Ende ein Gelenkkopf (13) ausgebildet ist, und dass an dem zweiten Ende eine Gelenkpfanne (15) ausgebildet ist.

2. Rolladenendstück nach Anspruch 1, **dadurch gekennzeichnet, dass** der Gelenkkopf (13) eines Rolladenendstücks (11) mit der Gelenkpfanne (15) eines benachbart angeordneten Rolladenendstücks (11) ein Drehgelenk bildet.

3. Rolladenendstück nach Anspruch 1 oder 2, **dadurch gekennzeichnet, dass** die Gelenkpfanne (15) als Vertiefung mit einem mindestens bereichsweise kreissegmentförmigen Querschnitt ausgebildet ist.

4. Rolladenendstück nach einem der vorhergehenden Ansprüche, **dadurch gekennzeichnet, dass** der Gelenkkopf (13) einen kreissegmentförmigen Querschnitt aufweist.

5. Rolladenendstück nach einem der vorhergehenden Ansprüche, **dadurch gekennzeichnet, dass** an dem Rolladenendstück (11) Verbindungsmittel (19) ausgebildet sind.

6. Rolladenendstück nach einem der vorhergehenden Ansprüche, **dadurch gekennzeichnet, dass** die Verbindungsmittel als im Wesentlichen prismatischer Zapfen (19) ausgebildet sind, und dass der Zapfen (19) formschlüssig in ein Rolladenprofil (1, 9) eines Rolladens einschiebbar ist.

7. Rolladenendstück nach einem der vorhergehenden Ansprüche, **dadurch gekennzeichnet, dass** das Rolladenendstück (11) aus Kunststoff, bevorzugt aus POM, hergestellt wird.

8. Rolladen umfassend eine Vielzahl von Rolladenprofilen (1), wobei die Rolladenprofile (1) formschlüssig und gelenkig miteinander verbunden sind, und wobei an den Enden der Rolladenprofile (1) jeweils ein Rolladenendstück angeordnet ist, **dadurch gekennzeichnet, dass** das Rolladenendstück (11) ein Rolladenendstück (11) nach einem der vorhergehenden Ansprüche ist.

9. Rollladen nach Anspruch 8, **dadurch gekennzeichnet, dass** der Abstand (S₁) der Drehpunkte (7) zweier benachbarter Rollladenprofile (1) gleich dem der Abstand (S₂) der Drehpunkte (17) zweier benachbarter Rollladenendstücke (11) nach einem der Ansprüche 1 bis 7 ist.

10. Rollladen nach Anspruch 8 oder 9, **dadurch gekennzeichnet, dass** mindestens ein Bereich (9) des Rollladenprofils (1) mit den Verbindungsmitteln (19) der Rolladenendstücke (11) zusammenwirkt.

11. Rollladen nach einem der Ansprüche 8 bis 10, **dadurch gekennzeichnet, dass** das Rollladenprofil (1) durch Strangpressen, insbesondere aus Aluminium, hergestellt ist.
